# EUROPÄISCHE PATENTSCHRIFT

(11) **EP 1 716 296 B1**
(45) Veröffentlichungstag und Bekanntmachung des Hinweises auf die Patenterteilung: **27.05.2015**
(21) Anmeldenummer: 05707507.9
(22) Anmeldetag: 18.02.2005
(51) Int. Cl.: E03C 1/086, E03C 1/08

(54) **SANITÄRE AUSLAUFVORRICHTUNG**
PLUMBING SPOUT DEVICE
DISPOSITIF D'EVACUATION SANITAIRE

(30) Priorität: 21.02.2004 DE 102004008594
(43) Veröffentlichungstag der Anmeldung: 02.11.2006
(73) Patentinhaber: Neoperl GmbH, 79379 Müllheim (DE)
(72) Erfinder: DENZLER, Oliver, CH-4103 Bottmingen (CH)
(74) Vertreter: Kunst, Manuel Nikolaus Johannes
(86) Internationale Anmeldenummer: PCT/EP2005/001702
(87) Internationale Veröffentlichungsnummer: WO 2005/080698

(56) Entgegenhaltungen:
- EP-A- 0 631 020
- WO-A-98/16693
- CH-A- 380 042
- DE-U1- 20 010 099
- GB-A- 336 200
- US-A- 3 630 455

## Beschreibung

Die Erfindung betrifft eine sanitäre Auslaufvorrichtung mit einer Montagehülse, die über eine Schraubverbindung mit dem Wasserauslauf einer sanitären Wasserauslaufarmatur verbunden ist sowie mit einer abströmseitigen Strahlreguliereinrichtung, der ein Vorsatzsieb in Strömungsrichtung vorgeschaltet ist, wobei die Strahlreguliereinrichtung als eine am auslaufseitigen Hülsenendbereich der Montagehülse angeordnete und an die Montagehülse einstückig angeformte Lochplatte ausgebildet ist, die zumindest in einem Teilbereich ein Lochfeld aufweist.

Um die durch eine sanitäre Auslaufarmatur fließende Wasserströmung zu einem homogen-weichen und nicht-spritzenden Wasserstrahl zu formen, hat man bereits verschiedene Auslaufvorrichtungen geschaffen.

So kennt man bereits einen in das Auslaufmundstück einer Auslaufarmatur einsetzbaren Strahlbrecher, der mehrere, sternförmig zueinander angeordnete radiale Wände hat, die mit ihren Flächseiten parallel zur Strömungsrichtung angeordnet sind. Diese vorbekannten Strahlbrecher können jedoch hohen Ansprüchen an die Strahlqualität nicht genügen.

Man hat daher auch Strahlregler geschaffen, die eine als Lochplatte ausgebildete Strahlzerlegeeinrichtung aufweisen. In dieser Strahlzerlegeeinrichtung wird der zufließende Wasserstrom in viele Einzelstrahlen unterteilt. Die bei Bedarf noch belüftbaren Einzelstrahlen werden anschließend in einer in Strömungsrichtung nachgeschalteten Strahlreguliereinrichtung wieder zu dem gewünschten homogenen, perlend-weichen und nicht spritzenden Gesamtstrahl vereint. Dabei kann die Strahlreguliereinrichtung ebenfalls als Lochplatte ausgestaltet sein, die zumindest in einem Teilbereich ein wabenzellenartiges Lochfeld aufweist. Um diese einander nachgeschalteten Funktionseinheiten, die Strahlzerlegeeinrichtung sowie die nachfolgende Strahlreguliereinrichtung, nicht durch im Wasserstrom mitgeführte Schmutzpartikel zu beeinträchtigen, kann der Strahlzerlegeeinrichtung ein Vorsatzsieb vorgeschaltet sein.

So ist aus der WO-A-98/16693 ein Strahlregler mit einer abströmseitig angeordneten Strahlreguliereinrichtung bekannt, die auslaufseitig eine mit dem Strahlreglergehäuse einstückig verbundene Lochplatte umfasst, welche zumindest in einem Teilbereich ein Lochfeld hat. Der in WO-A-98/16693 vorbeschriebene Strahlregler weist an seinem zuströmseitigen Umfangsrandbereich einen über das Strahlreglergehäuse vorstehenden Ringflansch auf, mit dem das Strahlreglergehäuse auf einen am Innenumfang eines Auslaufmundstücks vorgesehenen Ringabsatz aufgelegt werden kann. Dabei kann das Auslaufmundstück mit dem über eine zuströmseitige Einsetzöffnung eingesetzten Strahlregler an dem auslaufseitigen Stirnende einer sanitären Auslaufarmatur angeschraubt werden.

Die Strahlreguliereinrichtung des aus WO-A-98/16693 vorbekannten Strahlreglers umfasst weitere Einsetzteile, die in Strömungsrichtung vor der Lochplatte in das Gehäuseinnere des Strahlreglergehäuses einsetzbar sind. Zwar weist auch der aus WO-A-98/16693 vorbekannte Strahlregler daher eine vergleichsweise große Einbaulänge auf, die sich jedoch in dem formangepassten Auslaufmundstück ohne weiteres unterbringen lässt. Zwischen dem auslaufseitigen Stirnende der Auslaufarmatur und dem daran angeschraubten Auslaufmundstück bildet sich jedoch zwangsläufig ein, in der Trennebene dieser Bauteile angeordneter außenumfangsseitiger Spalt, der ästhetisch störend sein und zur Ansammlung von Schmutzpartikeln führen kann.

So ist aus der DE 101 49 335 A1 bereits ein Strahlregler mit einem hülsenförmigen Gehäuse bekannt, in dem mehrere Strahlreguliereinrichtungen vorgesehen sind. Dabei folgen einer als Lochplatte ausgebildeten Strahlreguliereinrichtung abströmseitig mehrere zusätzliche Strahlreguliereinrichtungen, die maschendrahtartig ausgestaltet und deren Maschen aus feinen, sich kreuzenden Stäben gebildet sind. Diesen Strahlreguliereinrichtungen ist ein Vorsatzsieb vorgeschaltet, welches die zuströmseitige Stirnseite des hülsenförmigen Gehäuses überdeckt. Ein solches Vorsatzsieb, das einem Strahlregler in Strömungsrichtung vorgeschaltet sein kann, kennt man auch bereits aus der DE 43 33 549 A1.

Diese vorbekannten Strahlregler zeichnen sich durch eine hohe Strahlqualität und ein gutes Strahlbild des erzeugten Gesamtstrahles aus. Diese vorbekannten Strahlregler haben jedoch durch die verschiedenen, einander nachgeschalteten Funktionseinheiten eine große Einbauhöhe, welche die Möglichkeiten bei der Gestaltung der dazugehörigen sanitären Auslaufarmatur erheblich einschränken.

Aus der US-A-3 630 455 ist eine sanitäre Auslaufarmatur mit einer zweiteiligen Montagehülse bekannt, die mit einem Außengewinde am abströmseitigen Hülsenteil in ein korrespondierendes Innengewinde am Wasserauslauf einer sanitären Auslaufarmatur einschraubbar ist. In der von den beiden Hülsenteilen der Montagehülse umschlossenen Innenhöhlung ist eine topfförmige Strahlreguliereinrichtung vorgesehen, deren Topfboden als eine, ein Lochfeld aufweisende Lochplatte ausgestaltet ist. Dieser Strahlreguliereinrichtung ist ein Vorsatzsieb in Zuströmrichtung vorgeschaltet. Um die topfförmige Strahlreguliereinrichtung in der von den beiden Hülsenteilen umschlossenen Innenhöhlung unterbringen zu können, ist die Strahlreguliereinrichtung etwa in der Mitte der Montagehülse angeordnet. Die Vielteiligkeit der vorbekannten Auslaufvorrichtung, die zweiteilige Ausgestaltung der Montagehülse sowie die darin untergebrachte topfförmige Strahlreguliereinrichtung bedingen jedoch eine vergleichsweise große Einbaulänge der vorbekannten Auslaufvorrichtung.

Aus der CH-A-380 042 ist eine Auslaufarmatur bekannt, in deren Wasserauslauf ein Strahlregler einsetzbar ist. Dieser Strahlregler weist eine Montagehülse auf, der eine abströmseitige und aus mehreren übereinander angeordneten Metallsieben gebildete Strahlreguliereinrichtung hat. Da diese Metallsiebe eine vergleichsweise geringe Längserstreckung aufweisen, müssen diese voneinander geringfügig auf Abstand gehalten und der Siebrand dazu als Abstandhalter umgebördelt sein. Der aus mehreren Metallsieben gebildeten Strahlreguliereinrichtung ist zuströmseitig ein weiteres Metallsieb als Vorsatzsieb vorgeschaltet. Auch diese vorbekannte Auslaufvorrichtung ist vielteilig und vergleichsweise lang.

Aus der DE 200 10 099 U1 ist ein ähnlich ausgestalteter Strahlregler bekannt, der in ein Auslaufmundstück einsetzbar ist, welches an einem Innengewinde am Wasserauslauf einer sanitären Auslaufarmatur montiert werden kann. Das zur Montage des vorbekannten Strahlreglers benötigte Auslaufmundstück beeinträchtigt jedoch das ästhetische Erscheinungsbild der sanitären Auslaufarmatur und schränkt die Möglichkeiten bei deren Gestaltung nicht unwesentlich ein.

Es besteht daher insbesondere die Aufgabe, eine einfach zu montierende Auslaufvorrichtung zu schaffen, die sich durch eine hohe Strahlqualität und ein gutes Strahlbild auszeichnet und die dennoch den Möglichkeiten bei der Gestaltung der Auslaufarmatur freien Raum lässt.

Die erfindungsgemäße Lösung dieser Aufgabe besteht bei der Auslaufvorrichtung der eingangs erwähnten Art insbesondere darin, dass die Montagehülse ein Außengewinde trägt, das in ein Innengewinde am Wasserauslauf einer sanitären Auslaufarmatur einschraubbar ist, dass die Auslaufvorrichtung einen konturierten Außenumriss und/oder eine konturierte Abström-Stirnseite hat, die als Werkzeugangriffsfläche für ein Einsetzwerkzeug ausgestaltet ist, und dass der Strahlreguliereinrichtung (5) das Vorsatzsieb (6) ohne Zwischenschaltung weiterer Einbauteile oder Funktionseinheiten unmittelbar vorgeschaltet ist.

Da die Montagehülse der erfindungsgemäßen Auslaufvorrichtung ein Außengewinde trägt, das in ein Innengewinde am Wasserauslauf der sanitären Auslaufarmatur einschraubbar ist, kann auf ein separates Auslaufmundstück verzichtet werden. Die Montagehülse der erfindungsgemäßen Auslaufvorrichtung lässt sich vielmehr auch ohne ein separates Auslaufmundstück direkt in den Wasserauslauf der sanitären Auslaufarmatur einsetzen und darin verschrauben. Da auf ein separates Auslaufmundstück verzichtet werden kann, werden auch unschöne und störende Spalte in der Trennebene zwischen Wasserauslauf und Auslaufvorrichtung vermieden. Die Montagehülse der erfindungsgemäßen Auslaufvorrichtung trägt darüber hinaus auch ein Vorsatzsieb sowie eine Strahlreguliereinrichtung. Während die Strahlreguliereinrichtung am auslaufseitigen Hülsenendbereich der Montagehülse einstückig mit dieser verbunden ist, ist das Vorsatzsieb ohne Zwischenschaltung weiterer Einbauteile oder Funktionseinheiten im Bereich des zuströmseitigen Hülsenendbereichs der Strahlreguliereinrichtung unmittelbar in Strömungsrichtung vorgeschaltet. Es hat sich überraschend gezeigt, dass die dem Vorsatzsieb in Strömungsrichtung nachgeschalteter und in zumindest einem Teilbereich ein Lochfeld aufweisende Strahlreguliereinrichtung bereits ausreicht, um einen homogen-weichen und nicht-spritzenden Wasserstrahl zu erzeugen. Da bei der erfindungsgemäßen Auslaufvorrichtung somit auf viele verschiedene Funktionseinheiten verzichtet werden kann und da die erfindungsgemäße Auslaufvorrichtung im Wesentlichen nur aus der vorzugsweise plattenförmigen Strahlreguliereinrichtung und dem vorgeschalteten Vorsatzsieb besteht, weist die erfindungsgemäße Auslaufvorrichtung eine vergleichsweise geringe Einbauhöhe auf. Durch ihre geringe Einbauhöhe lässt die erfindungsgemäße Auslaufvorrichtung den Möglichkeiten bei der Ausgestaltung der dazugehörigen Auslaufarmatur freien Lauf.

Die erfindungsgemäße Auslaufvorrichtung kann daher mit einer vergleichsweise geringen Bauhöhe ausgebildet werden, ohne dass dadurch die Strahlqualität wesentlich beeinträchtigt wird. Um die erfindungsgemäß ausgestaltete und mit einer vergleichsweise geringen Bauhöhe ausgebildete Auslaufvorrichtung bequem im Auslaufende der sanitären Auslaufarmatur einsetzen und dort fixieren zu können, hat die erfindungsgemäße Auslaufvorrichtung einen konturierten Außenumriss und/oder eine konturierte Abström-Stirnseite, die als Werkzeugangriffsfläche für ein Einsetzwerkzeug ausgestaltet ist. Dabei kann der konturierte Außenumriss oder die konturierte Abström-Stirnseite der erfindungsgemäßen Auslaufvorrichtung auch an deren Montagehülse angeordnet sein.

Die erfindungsgemäße Auslaufvorrichtung kann ihre besonderen Vorzüge vor allem dann entfalten, wenn der durch die Auslaufarmatur fließende Volumenstrom nicht zu groß ist. Um den durch die erfindungsgemäße Auslaufvorrichtung durchfließenden Wasserstrom auf einem bevorzugten Volumen zu halten, ist es vorteilhaft, wenn dem Vorsatzsieb seinerseits ein Durchflussmengenregler oder ein Durchflussbegrenzer in Strömungsrichtung vorgeschaltet ist.

Die geringe Einbauhöhe der erfindungsgemäßen Auslaufvorrichtung wird begünstigt, wenn das Vorsatzsieb zumindest mit seinem Außenrandbereich unmittelbar auf der Zuströmseite der Strahlreguliereinrichtung aufliegt. Dabei sieht eine bevorzugte Ausführungsform gemäß der Erfindung vor, dass das Vorsatzsieb kegelförmig ausgestaltet ist. Bei einer kegelförmigen Ausgestaltung des Vorsatzsiebes können sich im Wasserstrom eventuell mitgeführte Schmutzpartikel am Außenrandbereich des Vorsatzsiebes absetzen, ohne dass die Siebfläche des Vorsatzsiebes dadurch wesentlich eingeschränkt wird.

Die hohe Strahlqualität und das perfekte Strahlbild der erfindungsgemäßen Auslaufvorrichtung wird begünstigt, wenn am Strömungsaustrittsende der Auslaufvorrichtung eine der Strahlreguliereinrichtung nachgeschaltete Gehäuseeinschnürung zur Strahlbündelung vorgesehen ist.

Möglich ist es, dass die Strahlreguliereinrichtung mit der Montagehülse über eine Schweiß-, Kleb-, Clips- oder Schraubverbindung verbunden ist. Eine bevorzugte Ausführungsform gemäß der Erfindung sieht jedoch vor, dass die Strahlreguliereinrichtung an die Montagehülse einstückig angeformt ist.

Dabei ist es besonders vorteilhaft, wenn die gegebenenfalls an die Montagehülse angeformte Strahlreguliereinrichtung und/oder das Vorsatzsieb als Kunststoffteil ausgebildet ist.

Eine besonders vorteilhafte Ausführungsform gemäß der Erfindung sieht vor, dass die Abström-Stirnseite einer Auslaufvorrichtung eine aus stirnrandseitigen Vorsprüngen und Vertiefungen gebildete Konturierung aufweist, derart, dass die Vertiefungen einer in einer Auslaufarmatur gehaltenen Auslaufvorrichtung als Werkzeugangriffsfläche für die Vorsprünge einer als Einsetzwerkzeug verwendbaren anderen Auslaufvorrichtung dienen. Somit kann die in der Auslaufarmatur gehaltene Auslaufvorrichtung mit einer weiteren, zumindest außenseitig komplementär oder gleichgestalteten Auslaufvorrichtung ausgeschraubt werden, die dabei als Einsetzwerkzeug dient und bereits zum Austausch bestimmt ist. Die zunächst als Einsetzwerkzeug verwendete Auslaufvorrichtung kann anschließend in den Wasserauslauf der Auslaufarmatur mit Hilfe derjenigen Auslaufvorrichtung eingeschraubt werden, die zuvor aus der Auslaufarmatur entfernt wurde. Bei dieser besonders vorteilhaften Ausführungsform gemäß der Erfindung sind weitere Einsetzwerkzeuge nicht erforderlich.

Eine bevorzugte Ausführungsform gemäß der Erfindung sieht vor, dass das Lochfeld der als Lochplatte ausgestalteten Strahlreguliereinrichtung wabenzellenartig ausgestaltet ist. Eine als wabenzellenartige Lochplatte ausgestaltete Strahlreguliereinrichtung bietet einen hohen Durchflussquerschnitt, wobei die die Löcher der Strahlreguliereinrichtung begrenzenden und wabenzellenartig ausgestalteten Führungswände die in den Löchern der Lochplatte gebildeten Einzelstrahlen auslaufseitig besonders gut zu einem homogen-weichen Gesamtstrahl zusammenführen.

Das Lochfeld der als Lochplatte ausgestalteten Strahlreguliereinrichtung kann jedoch beispielsweise auch etwa rechteckige Durchflusslöcher aufweisen. Eine andere vorteilhafte Ausführungsform gemäß der Erfindung sieht jedoch vor, dass das Lochfeld der Strahlreguliereinrichtung durch etwa radiale Längswände und etwa konzentrische Umfangswände in etwa kreissegmentförmige Durchflusslöcher unterteilt ist.

Besonders vorteilhaft ist es, wenn die Auslaufvorrichtung als Strahlregler, Strahlbrecher oder Strömungsgleichrichter ausgestaltet ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: eine sanitäre Auslaufarmatur, die im Bereich ihres Wasserauslaufs aufgeschnitten dargestellt ist, wobei im Wasserauslauf dieser Auslaufarmatur eine sanitäre Auslaufvorrichtung angeordnet ist,
- Fig. 2: die Auslaufarmatur aus Figur 1 in einer perspektivischen Darstellung im Bereich ihres Wasserauslaufs,
- Fig. 3: die Auslaufarmatur aus Figur 1 und 2 in einem Querschnitt im Bereich ihres Wasserauslaufs,
- Fig. 4: die Auslaufvorrichtung aus Figur 1 bis 3 in einer Querschnittsdarstellung,
- Fig. 5: die Auslaufvorrichtung aus Figur 4 in einer Draufsicht auf ihre Auslaufseite,
- Fig. 6: eine mit Figur 1 vergleichbare Auslaufarmatur, deren Wasserauslauf hier durch eine Montagebuchse begrenzt wird, in welche Montagebuchse die Auslaufvorrichtung einsetzbar ist,
- Fig. 7: eine mit den Fig. 1 bis 5 vergleichbare und hier in einer Draufsicht dargestellte Auslaufvorrichtung, deren konturierte Abström-Stirnseite als Werkzeugangriffsfläche für ein Einsetzwerkzeug dient, und
- Fig. 8: die Auslaufvorrichtung aus Fig. 7 in einer perspektivischen Draufsicht auf ihre konturierte Abström-Stirnseite.

In den Figuren 1 bis 3 ist eine sanitäre Wasser-Auslaufarmatur 1 in verschiedenen Ansichten dargestellt. Wie aus Figur 2 deutlich wird, weist die Auslaufarmatur 1 ein vergleichsweise flaches stabförmiges Auslaufendstück 2 auf. Der Wasserauslauf 3 der Auslaufarmatur ist an der unteren Flachseite des Auslaufendstücks 2 vorgesehen.

Im Wasserauslauf 3 ist eine sanitäre Auslaufvorrichtung 4 angeordnet, die zur Bildung eines homogen-weichen und nicht-spritzenden Wasserstrahls bestimmt ist. Die Auslaufvorrichtung 4 weist dazu eine abströmseitige Strahlreguliereinrichtung 5 auf, der ein Vorsatzsieb 6 in Strömungsrichtung Pf1 vorgeschaltet ist. Die Auslaufrichtung 4 ist in den Figuren 4 und 5 noch näher dargestellt.

Wie aus den Figuren 3 bis 5 deutlich wird, ist die Strahlreguliereinrichtung 5 als Lochplatte ausgebildet, die praktisch über ihrer gesamten Stirnseite ein hier wabenzellenartiges Lochfeld hat. Die Strahlreguliereinrichtung 5 ist an einer Montagehülse 7 einstückig angeformt, welche die Strahlreguliereinrichtung 5 an ihrem auslaufseitigen Hülsenendbereich trägt. Am Außenumfang der Montagehülse 7 ist ein Außengewinde vorgesehen, das mit dem Innengewinde am Wasserauslauf 3 zusammenwirkt.

Aus Figur 3 wird deutlich, dass das Innengewinde ohne größeren Aufwand in das Auslaufendstück 4 der Auslaufarmatur 1 eingeschnitten werden kann. Da das zur Befestigung der Auslaufvorrichtung 4 benötigte Innengewinde lediglich in den Wasserauslauf 3 einzuschneiden ist, wird die Herstellung der beispielsweise als Gussteil ausgestalteten Auslaufarmatur 1 wesentlich vereinfacht.

Aus den Figuren 3 und 4 wird deutlich, dass das Vorsatzsieb 6 der Strahlreguliereinrichtung 5 ohne Zwischenschaltung weiterer Einbauteile oder Funktionseinheiten unmittelbar vorgeschaltet ist. Da die hier dargestellte Auslaufvorrichtung somit im wesentlichen aus der Strahlreguliereinrichtung 5 und dem vorgeschalteten Vorsatzsieb 6 besteht, kann die Auslaufvorrichtung 4 mit einer vergleichsweise geringen Einbauhöhe ausgestaltet werden. Diese geringe Einbauhöhe läßt der Gestaltungsfreiheit bei der Ausgestaltung der Auslaufarmatur 1 freien Raum. Trotz ihrer geringen Einbauhöhe zeichnet sich die Auslaufvorrichtung 4 durch eine hohe Strahlqualität und ein gutes Strahlbild aus. Um die durch die Auslaufvorrichtung strömende Wassermenge zu begrenzen, kann es zweckmäßig sein, wenn der Auslaufvorrichtung 4 noch ein Durchflußbegrenzer oder ein Durchflussmengenregler vorgeschaltet ist. Dieser Durchflußbegrenzer oder Durchflussmengenregler ist dem Vorsatzsieb 6 in Strömungsrichtung vorgeschaltet. Durch ihre einfache Ausgestaltung kann die hier dargestellte Auslaufvorrichtung auch ein vieleckig umgrenztes Lochfeld aufweisen.. Die hier dargestellte Auslaufvorrichtung ist daher auf einen runden Außenquerschnitt keinesfalls begrenzt.

Aus den Figuren 3 und 4 ist zu erkennen, dass das Vorsatzsieb zumindest mit seinem Außenrandbereich unmittelbar auf der Zuströmseite der Strahlreguliereinrichtung aufliegt. Dabei ist das Vorsatzsieb 6 kegelförmig ausgestaltet, so dass sich im Wasserstrom eventuell mitgeführte Schmutzpartikel auf der Zuströmseite des Vorsatzsiebes 6 in dessen Außenrandbereich ablagern können, ohne die Siebfläche des Vorsatzsiebes 6 wesentlich einzuschränken.

In Figur 5 ist gut zu erkennen, dass das im wesentlichen plattenförmige Vorsatzsieb ein wabenzellenartiges Lochfeld hat. Dabei ist aus den Figuren 3 und 4 zu entnehmen, dass am Strömungsaustrittsende der Auslaufvorrichtung 4 eine der Strahlreguliereinrichtung 5 nachgeschaltete Gehäuseeinschnürung 8 zur Strahlbündelung vorgesehen ist. Diese Gehäuseeinschnürung 8 begünstigt die hohe Strahlqualität und das gute Strahlbild der erfindungsgemäßen Auslaufvorrichtung 4.

Während bei der in den Figuren 1 bis 3 dargestellten Auslaufarmatur 1 der Wasserauslauf 3 durch eine bloße Gewindeöffnung gebildet wird, ist der Wasserauslauf 3 der in Figur 6 dargestellten Auslaufarmatur durch eine Montagebuchse 9 begrenzt. Diese Montagebuchse 9 ist in eine Auslauföffnung am Auslaufendbereich 1 der Auslaufarmatur eingesetzt und trägt an seinem Innenumfang ein Innengewinde, in welches das an der Montagehülse 7 der Auslaufvorrichtung 4 vorgesehene Außengewinde einschraubbar ist.

Um die Auslaufvorrichtung 4 mit geringem Aufwand in den Wasserauslauf 3 einer Auslaufarmatur 1 einschrauben zu können, ist es vorteilhaft, wenn die Auslaufvorrichtung 4 einen konturierten Außenumriss und/oder eine konturierte Abström-Stirnseite hat, die als Werkzeugangriffsfläche für ein Einsetzwerkzeug ausgestaltet ist. Während bei der in den Fig. 1 bis 3 dargestellten Auslaufarmatur 1 der Wasserauslauf 3 durch eine bloße Gewindeöffnung in der als dünnwandiges Hohlprofil ausgestalteten Auslaufarmatur gebildet wird, ist der Wasserauslauf 3 der in Fig. 6 dargestellten Auslaufarmatur durch eine Montagebuchse 9 begrenzt. Diese Montagebuchse 9 ist in eine Auslauföffnung am Auslaufendbereich 1 der Auslaufarmatur eingesetzt und trägt an seinem Innenumfang ein vergleichsweise langes Innengewinde, in welches das an der Montagehülse 7 der Auslaufvorrichtung 4 vorgesehene Außengewinde einschraubbar ist.

Aus Fig. 6 wird deutlich, dass die Auslaufvorrichtung 4 etwa bis zu einem Ringabsatz 10 in das Außengewinde der Montagehülse 9 einschraubbar ist. Um unerwünschte Kriechströme zu vermeiden, kann zwischen dem zuströmseitigen Endbereich der Auslaufvorrichtung 4 und dem Ringabsatz 10 im Bereich 11 ein O-Ring oder dergleichen Ringdichtung vorgesehen sein.

Um die Auslaufvorrichtung 4 mit geringem Aufwand in den Wasserauslauf 3 einer Auslaufarmatur 1 einschrauben zu können, weist die Auslaufvorrichtung 4 einen konturierten Außenumriss und/oder eine konturierte Abström-Stirnseite auf, die als Werkzeugangriffsfläche für ein Einsetzwerkzeug ausgestaltet ist. Die in Fig. 6 dargestellte Auslaufvorrichtung 4 weist beispielsweise eine konturierte Abström-Stirnseite mit zumindest zwei, auf gegenüberliegenden Seiten der Auslaufvorrichtung 4 angeordneten Ausnehmungen 12 auf, in die bei Bedarf die gabelförmigen Enden eines hier nicht weiter dargestellten Einsetzwerkzeuges eingreifen können.

Eine besonders vorteilhafte, hier aber nicht näher dargestellte Ausführungsform gemäß der Erfindung sieht vor, dass die Abström-Stirnseite einer Auslaufvorrichtung 4 eine aus stirnrandseitigen Vorsprüngen und Vertiefungen gebildete Konturierung aufweist, derart, dass die Vertiefungen einer in einer Auslaufarmatur 1 gehaltenen Auslaufvorrichtung 4 als Werkzeugangriffsfläche für die Vorsprünge einer als Einsetzwerkzeug verwendbaren anderen Auslaufvorrichtung 4 dienen können.

Bei der in Fig. 6 dargestellten Auslaufvorrichtung ist die Strahlreguliereinrichtung 5 an die das Außengewinde tragende Umfangswandung der Auslaufvorrichtung 4 einstückig angeformt. Möglich ist aber auch, dass die Strahlreguliereinrichtung 5 als separates Einsetzteil ausgestaltet ist, welches in ein hülsenförmiges und die Umfangswandung bildendes Einsetzgehäuse der Auslaufvorrichtung 4 einsetzbar ist.

Die in den Fig. 7 und 8 dargestellte Auslaufvorrichtung 4 hat eine konturierte Abström-Stirnseite, die eine aus stirnrandseitigen Vorsprüngen 10 und Vertiefungen 11 gebildete Konturierung aufweist. Diese, durch die Vorsprünge 10 und die Vertiefungen 11 gebildete Konturierung kann als Werkzeugangriffsfläche für die komplementär geformten Vertiefungen und Vorsprünge eines als Einsetzwerkzeuges dienen.

## Patentansprüche

1. Sanitäre Auslaufvorrichtung (4) mit einer Montagehülse (7), die über eine Schraubverbindung mit dem Wasserauslauf einer sanitären Wasserauslaufarmatur (1) verbunden ist sowie mit einer abströmseitigen Strahlreguliereinrichtung (5), der ein Vorsatzsieb (6) in Strömungsrichtung vorgeschaltet ist, wobei die Strahlreguliereinrichtung (5) als eine am auslaufseitigen Hülsenendbereich der Montagehülse (7) angeordnete und an die Montagehülse (7) einstückig angeformte Lochplatte ausgebildet ist, die zumindest in einem Teilbereich ein Lochfeld aufweist, **dadurch gekennzeichnet, dass** die Montagehülse (7) ein Außengewinde trägt, das in ein Innengewinde am Wasserauslauf einer sanitären Auslaufarmatur einschraubbar ist, dass die Auslaufvorrichtung (4) einen konturierten Außenumriss und/oder eine konturierte Abström-Stirnseite hat, die als Werkzeugangriffsfläche für ein Einsetzwerkzeug ausgestaltet ist, und dass der Strahlreguliereinrichtung (5) das Vorsatzsieb (6) ohne Zwischenschaltung weiterer Einbauteile oder Funktionseinheiten unmittelbar vorgeschaltet ist.

2. Auslaufvorrichtung nach Anspruch 1, **dadurch gekennzeichnet, dass** dem Vorsatzsieb (6) seinerseits ein Durchflussmengenregler oder ein Durchflussbegrenzer in Strömungsrichtung vorgeschaltet ist.

3. Auslaufvorrichtung nach einem der Ansprüche 1 bis 2, **dadurch gekennzeichnet, dass** das Vorsatzsieb (6) zumindest mit seinem Außenrandbereich unmittelbar auf der Zuströmseite der Strahlreguliereinrichtung (5) aufliegt.

4. Auslaufvorrichtung nach einem der Ansprüche 1 bis 3, **dadurch gekennzeichnet, dass** das Vorsatzsieb (6) kegelförmig ausgestaltet ist.

5. Auslaufvorrichtung nach einem der Ansprüche 1 bis 4, **dadurch gekennzeichnet, dass** am Strömungsaustrittsende der Auslaufvorrichtung (4) eine der Strahlreguliereinrichtung (5) nachgeschaltete Gehäuseeinschnürung (8) zur Strahlbündelung vorgesehen ist.

6. Auslaufvorrichtung nach einem der Ansprüche 1 bis 5, **dadurch gekennzeichnet, dass** die Strahlreguliereinrichtung (5) mit der Montagehülse (7) über eine Schweiß-, Kleb-, Clips- oder Schraubverbindung verbunden ist.

7. Auslaufvorrichtung nach einem der Ansprüche 1 bis 6, **dadurch gekennzeichnet, dass** die Abström-Stirnseite einer Auslaufvorrichtung eine aus stirnrandseitigen Vorsprüngen und Vertiefungen gebildete Konturierung aufweist, derart, dass die Vertiefungen einer in einer Auslaufarmatur gehaltenen Auslaufvorrichtung als Werkzeugangriffsfläche für die Vorsprünge einer als Einsetzwerkzeug verwendbaren anderen Auslaufvorrichtung dienen.

8. Auslaufvorrichtung nach einem der Ansprüche 1 bis 7, **dadurch gekennzeichnet, dass** das Lochfeld der: als Lochplatte ausgestalteten Strahlreguliereinrichtung wabenzellenartig ausgestaltet ist.

9. Auslaufvorrichtung nach einem der Ansprüche 1 bis 8, **dadurch gekennzeichnet, dass** das Lochfeld der Strahlreguliereinrichtung durch etwa radiale Längswände und etwa konzentrische Umfangswände in etwa kreissegmentförmige Durchflusslöcher unterteilt ist.

10. Auslaufvorrichtung nach einem der Ansprüche 1 bis 9, **dadurch gekennzeichnet, dass** die Auslaufvorrichtung als Strahlregler, Strahlbrecher oder Strömungsgleichrichter ausgestaltet ist.

## Claims

1. Sanitary outlet device (4) comprising a mounting sleeve (7), which is connected to the water outlet of a sanitary water outlet fitting (1) via a screw connection, and comprising a outflow-side jet-regulating device (5) which has an attachment screen (6) connected upstream thereof in the direction of flow, wherein the jet-regulating device (5) is formed as a perforated plate which is arranged on the outlet-side sleeve end region of the mounting sleeve (7), is integrally formed on the mounting sleeve (7) and comprises at least in a partial region a perforated area, **characterised in that** the mounting sleeve (7) bears an external thread which can be screwed into an internal thread on the water outlet of a sanitary outlet fitting, that the outlet device (4) has a contoured outer profile and/or a contoured outflow end face which is configured as a tool engagement surface for an insertion tool, and that the attachment screen (6) is connected directly upstream of the jet-regulating device (5) without an intermediate connection of further installation parts or functional units.

2. Outlet device as claimed in claim 1, **characterised in that** for its part a flow quantity regulator or a flow limiter is connected upstream of the attachment screen (6) in the direction of flow.

3. Outlet device as claimed in any one of claims 1 to 2, **characterised in that** the attachment screen (6) lies at least with its outer edge region directly on the inflow side of the jet-regulating device (5).

4. Outlet device as claimed in any one of claims 1 to 3, **characterised in that** the attachment screen (6) has a conical shape.

5. Outlet device as claimed in any one of claims 1 to 4, **characterised in that** a housing constriction (8) connected downstream of the jet-regulating device (5) is provided on the flow outlet end of the outlet device (4) to concentrate the jet.

6. Outlet device as claimed in any one of claims 1 to 5, **characterised in that** the jet-regulating device (5) is connected to the mounting sleeve (7) via a weld, adhesive, clip or screw connection.

7. Outlet device as claimed in any one of claims 1 to 6, **characterised in that** the outflow end face of an outlet device has contouring formed from end edge-side projections and recesses, such that the recesses of an outlet device held in an outlet fitting are used as tool engagement surfaces for the projections of another outlet device which can be used as an insertion tool.

8. Outlet device as claimed in any one of claims 1 to 7, **characterised in that** the perforated area of the jet-regulating device configured as the perforated plate has a honeycomb cell-like structure.

9. Outlet device as claimed in any one of claims 1 to 8, **characterised in that** the perforated area of the jet-regulating device is divided by approximately radial longitudinal walls and approximately concentric peripheral walls into approximately circular segment-like throughflow holes.

10. Outlet device as claimed in any one of claims 1 to 9, **characterised in that** the outlet device is configured as a jet regulator, jet disrupter or flow straightener.

## Revendications

1. Dispositif d'évacuation sanitaire (4) avec un manchon de montage (7) raccordé par un raccord fileté à une décharge d'eau d'une robinetterie d'évacuation sanitaire (1) ainsi qu'à un système de régulation de jet (5) monté côté sortie, en amont duquel est présenté un tamis avant (6) dans la direction d'écoulement, le système de régulation de jet (5) étant réalisé sous forme de plaque perforée, disposée dans la zone d'extrémité côté sortie du manchon de montage (7) et formée d'un seul tenant contre le manchon de montage (7), laquelle présente un champ de perforations dans au moins une zone, **caractérisé en ce que** le manchon de montage (7) présente un filetage mâle vissable dans un filetage femelle sur la décharge d'eau d'une robinetterie d'évacuation sanitaire, **en ce que** ledit dispositif d'évacuation (4) présente un contour extérieur profilé et/ou une face frontale de sortie profilée réalisée comme surface de prise pour un outil d'insertion, et **en ce que** le tamis avant (6) est monté directement en amont du système de régulation de jet (5) sans intercalation d'autres pièces de montage ou unités fonctionnelles.

2. Dispositif d'évacuation selon la revendication 1, **caractérisé en ce qu'**un régulateur de débit d'écoulement ou un limiteur de flux est monté lui-même en amont du tamis avant (6) dans la direction d'écoulement.

3. Dispositif d'évacuation selon l'une des revendications 1 à 2, **caractérisé en ce que** le tamis avant (6) repose au moins par sa région de bord extérieur directement sur le côté d'arrivée du système de régulation de jet (5).

4. Dispositif d'évacuation selon l'une des revendications 1 à 3, **caractérisé en ce que** le tamis avant (6) est en forme de cône.

5. Dispositif d'évacuation selon l'une des revendications 1 à 4, **caractérisé en ce qu'**à l'extrémité de sortie de flux dudit dispositif d'évacuation (4), un rétrécissement de boîtier (8) est prévu en aval du système de régulation de jet (5) pour l'homogénéisation du jet.

6. Dispositif d'évacuation selon l'une des revendications 1 à 5, **caractérisé en ce que** le système de régulation de jet (5) est raccordé au manchon de montage (7) par une connexion soudée, collée, à enclenchement ou filetée.

7. Dispositif d'évacuation selon l'une des revendications 1 à 6, **caractérisé en ce que** la face frontale de sortie d'un dispositif d'évacuation présente un contour formé de saillies et d'évidements côté bord avant, de telle manière que les évidements d'un dispositif d'évacuation maintenu dans une robinetterie d'évacuation servent de surface de prise d'outil pour les saillies d'un autre dispositif d'évacuation utilisable comme outil d'insertion.

8. Dispositif d'évacuation selon l'une des revendications 1 à 7, **caractérisé en ce que** le champ de perforations du système de régulation de jet réalisé comme plaque perforée a une structure en nid d'abeilles.

9. Dispositif d'évacuation selon l'une des revendications 1 à 8, **caractérisé en ce que** le champ de perforations du système de régulation de jet est subdivisé en trous d'écoulement sensiblement en forme de segments de cercle par des parois longitudinales sensiblement radiales et des parois circonférentielles sensiblement concentriques.

10. Dispositif d'évacuation selon l'une des revendications 1 à 9, **caractérisé en ce que** ledit dispositif d'évacuation est réalisé comme régulateur de jet, brise-jet ou redresseur de flux.
